# FASCICULE DE BREVET EUROPEEN

(11) **EP 0 577 467 B1**
(45) Date de publication et mention de la délivrance du brevet: **16.10.1996**
(21) Numéro de dépôt: 93401580.1
(22) Date de dépôt: 21.06.1993
(51) Int. Cl.: H01B 9/00, H01B 9/04

(54) **Câble mixte de communication et d'énergie**
Gemischtes Nachrichten- und Energiekabel
Mixed communication and power cable

(30) Priorité: 29.06.1992 FR 9207965
(43) Date de publication de la demande: 05.01.1994
(73) Titulaire: FILOTEX, 91210 Draveil (FR)
(72) Inventeur: Pommard, Pierre, F-60120 Paillart (FR)
(74) Mandataire: Feray, Valérie

(56) Documents cités:
- DE-A- 4 004 802
- FR-A- 1 339 115
- US-A- 2 180 731
- US-A- 3 261 907

## Description

La présente invention concerne un câble mixte de communication et d'énergie.

Dans les câbles actuellement utilisés pour la transmission de données (communication) et le transport d'énergie (en monophasé ou en continu), on trouve en général deux conducteurs électriques d'énergie isolés chacun au moyen d'une gaine isolante et une pluralité de conducteurs électriques de transmission de données également isolés et servant à piloter un appareil à l'aide d'informations provenant de capteurs auxquels ils sont reliés. Tous les conducteurs de ces câbles sont de préférence multibrins, c'est-à-dire qu'ils sont constitués chacun d'un toron de fils conducteurs unitaires. Ceci a pour but de conférer au câble une certaine souplesse.

Une structure connue de ce type de câbles est la suivante :
- les deux conducteurs d'énergie isolés sont disposés côte à côte,
- les conducteurs de transmission de données sont disposés autour de la structure bifilaire ainsi formée de manière à donner au câble obtenu une section circulaire.

Cette structure pose un certain nombre de problèmes.

En premier lieu, elle n'est pas très souple (les rayons de courbure minimaux atteints sont de l'ordre de dix fois leur diamètre extérieur). Ceci est très pénalisant lorsque l'on souhaite utiliser des câbles ayant une telle structure pour alimenter et piloter des appareils mobiles ou se trouvant sous l'eau, en les soumettant à de nombreuses contraintes de flexion et sollicitations mécaniques.

Par ailleurs, la disposition des conducteurs dans le câble n'étant pas optimale, le diamètre du câble est important. Par exemple, pour un câble comportant deux conducteurs d'énergie de 10 mm² de section chacun et 21 conducteurs de transmission de données d'environ 0,15 mm² de section chacun, le diamètre du câble obtenu est de 15 mm environ. Or il est intéressant dans certaines applications, sous-marines par exemple, d'avoir un diamètre qui soit le plus faible possible afin de confiner le câble dans un espace réduit.

Enfin, l'épaisseur d'isolation importante nécessaire autour des deux conducteurs d'énergie est pénalisante à la fois pour le diamètre du câble et pour sa masse. En effet, les deux conducteurs d'énergie étant placés côte à côte dans le câble, il est important de bien les isoler électriquement l'un de l'autre étant données les fortes tensions qu'ils sont susceptibles de transporter. La masse des câbles ainsi obtenus est prohibitive pour des applications sous-marines dans lesquelles le câble est en général immergé à une certaine profondeur et relie des appareils se trouvant à la surface à des appareils se trouvant sous l'eau. Compte-tenu des grandes longueurs nécessaires, le poids du câble risque d'entraîner certains appareils se trouvant à la surface vers le fond.

On connaît par ailleurs une autre structure de câble mixte d'énergie et de communication, décrite notamment dans le brevet US-2 180 731. Un câble ayant cette structure comporte, de l'intérieur vers l'extérieur :
- des conducteurs de communication,
- une première enveloppe isolante, constituée d'un rubanage et d'une gaine d'isolation,
- un premier conducteur d'énergie,
- une deuxième enveloppe isolante, également constituée d'un rubanage et d'une gaine d'isolation,
- un deuxième conducteur d'énergie,
- une troisième enveloppe isolante,
- une gaine extérieure de protection.

Dans cette structure, les conducteurs de communication étant au centre du câble, ils subissent des perturbations électriques importantes du fait du conducteur d'énergie se trouvant immédiatement au-dessus d'eux, de sorte que les signaux de communication qu'ils transportent peuvent présenter de fortes distorsions.

En outre, les enveloppes isolantes interposées entre chaque conducteur d'énergie et entre le premier conducteur d'énergie et les conducteurs de communication empêchent le câble d'être suffisamment souple pour des applications demandant un confinement important.

Un but de la présente invention est donc de réaliser un câble mixte de communication et d'énergie plus souple, plus léger et de diamètre plus faible que les câbles de l'art antérieur, et donc capable de résister à de nombreuses sollicitations mécaniques tout en ayant un encombrement réduit.

Un autre but de la présente invention est de réaliser un câble mixte dans lequel les perturbations subies par les signaux de communication du fait de la présence des conducteurs d'énergie sont les plus faibles possibles.

La présente invention propose à cet effet un câble mixte de communication et d'énergie comprenant au moins deux conducteurs d'énergie et une pluralité de conducteurs électriques isolés de transmission de données caractérisé en ce que lesdits conducteurs sont disposés de la manière suivante :
- un premier desdits conducteurs d'énergie occupe une position axiale le long dudit câble,
- lesdits conducteurs de transmission de données forment un anneau coaxial audit premier conducteur d'énergie et sont enroulés hélicoïdalement sur une première enveloppe isolante recouvrant ledit premier conducteur d'énergie,
- ledit deuxième conducteur d'énergie est coaxial audit premier conducteur d'énergie de sorte qu'il entoure lesdits conducteurs de transmission de données dont il est séparé par une deuxième enveloppe isolante,
- une gaine extérieure de protection entoure ledit deuxième conducteur d'énergie.

Le fait de disposer les deux conducteurs d'énergie coaxialement l'un à l'autre en les isolant l'un de l'autre à l'aide des conducteurs de transmission de données permet de diminuer nettement l'encombrement du câble, et donc son diamètre. Ainsi, on a pu supprimer la gaine isolante encombrante des conducteurs d'énergie et loger dans un espace optimal les conducteurs de transmission de données auparavant disposés de manière désordonnée.

Par ailleurs, la disposition coaxiale confère une plus grande souplesse au câble que la disposition bifilaire. Les rayons de courbure atteints par les câbles de structure conforme à celle de l'invention sont de l'ordre de trois à quatre fois le diamètre extérieur du câble, c'est-à-dire qu'il sont deux à trois fois plus faibles que ceux atteints par les câbles de l'art antérieur.

En outre, le fait de disposer les conducteurs de transmission de données entre les deux conducteurs d'énergie permet de réduire les perturbations électriques subies. En effet, au niveau des conducteurs de transmission de données, les perturbations dues à chacun des conducteurs d'énergie se compensent puisque leurs champs, de sens contraires, s'annulent.

De manière très avantageuse, les première et deuxième enveloppes isolantes peuvent être constituées chacune d'un ruban de faible épaisseur par rapport au diamètre des conducteurs de transmission de données. Ceci est possible car l'isolation des conducteurs d'énergie l'un par rapport à l'autre est réalisée au moyen des conducteurs de transmission de données. Ainsi, le câble selon l'invention peut être très souple.

Toujours selon l'invention, un troisième conducteur d'énergie peut être disposé coaxialement au deuxième conducteur d'énergie et séparé de ce dernier par une troisième enveloppe isolante, éventuellement une couche de conducteurs de transmission de données, une quatrième enveloppe isolante, la gaine de protection extérieure entourant alors le troisième conducteur d'énergie. Le troisième conducteur d'énergie peut également être séparé du deuxième par une autre enveloppe isolante.

On peut ainsi appliquer l'invention à un câble mixte comportant plus de deux conducteurs d'énergie, et par exemple trois ou quatre, en séparant les conducteurs d'énergie les uns des autres par des conducteurs de transmission de données, ou lorsque cela n'est plus possible, par des enveloppes isolantes. Ces conducteurs d'énergie peuvent être multibrins.

Enfin, pour un câble comportant deux conducteurs d'énergie de 10 mm² de section chacun et 21 conducteurs de transmission de données de 0,15 mm² environ de section chacun, le diamètre du câble obtenu est d'environ 10 mm soit une réduction de 30% par rapport à l'art antérieur.

D'autres caractéristiques et avantages de la présente invention apparaîtront dans la description suivante d'un câble selon l'invention, donnée à titre illustratif et nullement limitatif.

La figure unique représente une coupe transversale d'un secteur d'un câble selon l'invention.

Le câble 1, d'axe longitudinal référencé X, comporte un conducteur d'énergie axial 2. Le conducteur 2 est constitué d'un toronnage de 19 torons 3, chacun des torons 3 étant lui-même constitué de 67 fils 4 de cuivre étamé de 0,1 mm de diamètre chacun.

Une première enveloppe isolante 5 constituée d'un ruban de polytétrafluoroéthylène (PTFE) de 4,65 mm de diamètre extérieur et de 50 µm d'épaisseur environ entoure le conducteur 2. L'enveloppe 5 sert à améliorer la souplesse du câble 1 en favorisant le glissement des différents conducteurs.

21 conducteurs 6 de transmission de données forment un anneau coaxial au conducteur d'énergie 2 et sont enroulés hélicoïdalement autour de l'enveloppe 5. Chaque conducteur 6 est constitué d'un toron de 19 fils 7 de cuivre étamé de 0,1 mm de diamètre, isolé au moyen d'une gaine 8 en éthylène-tétrafluoroéthylène de diamètre extérieur égal à 0,79 mm. La gaine 8 sert à la fois à isoler les conducteurs 6 les uns des autres et contribue à isoler l'un de l'autre les conducteurs d'énergie du câble 1.

Une deuxième enveloppe isolante 9 également constituée d'un ruban de PTFE identique à celui constituant la première enveloppe 5 permet de maintenir les conducteurs 6 et d'assurer aussi la souplesse du câble 1.

24 torons 10 constituant un deuxième conducteur d'énergie 11 forment un anneau coaxial au conducteur d'énergie 2 et sont enroulés hélicoïdalement autour de l'enveloppe 9. Chacun des torons 10 est constitué de 37 fils 12 de cuivre étamé de 0,12 mm de diamètre.

Enfin, l'ensemble ainsi constitué est isolé du milieu extérieur au moyen d'un ruban de polyester 13 de 0,17 mm d'épaisseur entouré d'une gaine de polyuréthane 14 de 0,8 mm d'épaisseur de sorte que le diamètre extérieur du câble 1 est environ égal à 10 mm.

Le câble selon l'invention présente l'avantage par rapport à d'autres câbles du même type d'être à la fois très souple, léger et peu encombrant, grâce à l'utilisation d'une disposition coaxiale et à l'isolation des deux conducteurs d'énergie l'un de l'autre effectuée au moyen des conducteurs de transmission de données eux-mêmes.

Le fait d'interposer les conducteurs 6 de transmission de données entre les conducteurs d'énergie 2 et 11 permet d'isoler ces derniers l'un de l'autre et de n'utiliser qu'un ruban, de faible épaisseur, entre chacun des conducteurs d'énergie et les conducteurs de transmission de données.

Bien entendu, l'invention n'est pas limitée au mode de réalisation qui vient d'être décrit.

Tout d'abord, l'invention s'applique également à un câble de communication et d'énergie comprenant plus de deux conducteurs d'énergie, et par exemple trois ou quatre. Dans ce cas, la structure coaxiale peut également être utilisée. Les premier et deuxième conducteurs d'énergie sont disposés comme dans l'exemple décrit plus haut ; au lieu de placer la gaine extérieure de protection autour du deuxième conducteur d'énergie, on dispose autour de ce dernier soit une autre couche de conducteurs de transmission de données séparée du deuxième conducteur d'énergie par un ruban isolant, soit une couche isolante, puis un troisième conducteur d'énergie. On peut alors soit placer la gaine extérieure du câble, soit disposer un autre conducteur d'énergie en le séparant encore par des conducteurs de transmission de données ou par une couche isolante.

Les conducteurs d'énergie ou de transmission de données ne sont pas nécessairement multibrins. Ils peuvent être par exemple constitués de fils massifs, ou encore, pour les conducteurs d'énergie autres que le premier, de tubes métalliques, selon les spécifications de l'application dans lequel le câble selon l'invention est utilisé.

Par ailleurs, les valeurs numériques sont données à titre indicatif et pourront être changées à loisir sans sortir du cadre de l'invention.

De même, le choix des matériaux constituant les conducteurs ou les différentes enveloppes et gaines isolantes est à la portée de l'homme de l'art et rentre dans le cadre de la présente invention.

## Revendications

1. Câble mixte de communication et d'énergie comprenant au moins deux conducteurs d'énergie et une pluralité de conducteurs électriques isolés de transmission de données caractérisé en ce que lesdits conducteurs sont disposés de la manière suivante :
- un premier desdits conducteurs d'énergie (2) occupe une position axiale le long dudit câble (1),
- lesdits conducteurs de transmission de données (6) forment un anneau coaxial audit premier conducteur d'énergie (2) et sont enroulés hélicoïdalement sur une première enveloppe isolante (5) recouvrant ledit premier conducteur d'énergie,
- ledit deuxième conducteur d'énergie (11) est coaxial audit premier conducteur d'énergie (2) de sorte qu'il entoure lesdits conducteurs de transmission de données (6) dont il est séparé par une deuxième enveloppe isolante (9),
- une gaine extérieure de protection (13, 14) entoure ledit deuxième conducteur d'énergie (11).

2. Câble selon la revendication 1 caractérisé en ce que lesdites première et deuxième enveloppes isolantes (5, 9) sont constituées chacune d'un ruban de faible épaisseur par rapport au diamètre desdits conducteurs de transmission de données (6).

3. Câble selon l'une des revendications 1 ou 2 caractérisé en ce qu'un troisième conducteur d'énergie est disposé coaxialement audit deuxième conducteur d'énergie (11) et séparé de ce dernier par une troisième enveloppe isolante, une couche de conducteurs de transmission de données et une quatrième enveloppe isolante, ladite gaine de protection extérieure (13, 14) entourant alors ledit troisième conducteur d'énergie.

4. Câble selon l'une des revendications 1 ou 2 caractérisé en ce qu'un troisième conducteur d'énergie est disposé coaxialement audit deuxième conducteur d'énergie (11) et séparé de ce dernier par une autre enveloppe isolante, ladite gaine de protection extérieure (13, 14) entourant alors ledit troisième conducteur d'énergie.

5. Câble selon l'une des revendications 1 à 4 caractérisé en ce que lesdits conducteurs d'énergie sont multibrins.

6. Câble selon la revendication 5 caractérisé en ce que les brins constituant les conducteurs d'énergie autres que ledit premier conducteur d'énergie sont enroulés hélicoïdalement autour desdites enveloppes isolantes correspondantes.

7. Câble selon l'une des revendications 1 à 6 caractérisé en ce que lesdits conducteurs de transmission de données sont multibrins.

8. Câble selon l'une des revendications 1 à 7 caractérisé en ce que :
- ledit premier conducteur d'énergie (2) est constitué d'un toronnage de 19 torons (3) constitués chacun d'un toronnage de 67 fils conducteurs (4) de diamètre égal à 0,1 mm chacun,
- chacun desdits conducteurs de transmission de données (6) est constitué d'un toron de 19 fils conducteurs (7) de diamètre égal à 0,1 mm chacun, ledit toron étant isolé au moyen d'une gaine en éthylène-tétrafluoroéthylène (8) de diamètre extérieur égal à 0,79 mm,
- ledit deuxième conducteur d'énergie (11) est constitué de 24 torons ou brins (10) constitués chacun de 37 fils conducteurs (12) de 0,12 mm de diamètre chacun,
- lesdites première et deuxième enveloppes isolantes (5, 9) sont constituées chacune d'un ruban de polytétrafluoroéthylène de 50 µm d'épaisseur,
- ladite gaine extérieure est constituée d'un ruban de polyester (13) de 0,17 mm d'épaisseur auquel est superposée une gaine de polyuréthane (14) de 0,8 mm d'épaisseur.

## Patentansprüche

1. Kombiniertes Signal- und Energiekabel, das mindestens zwei Energieleiter und eine Vielzahl von isolierten Signalleitern aufweist, dadurch gekennzeichnet, daß die Leiter folgendermaßen angeordnet sind:
- ein erster Energieleiter (2) nimmt eine axiale Stellung im Kabel (1) ein;
- die Signalleiter (6) bilden einen zum ersten Energieleiter (2) koaxialen Ring und sind spiralförmig auf eine erste isolierende Hülle (5) aufgewickelt, die den ersten Energieleiter umgibt;
- der zweite Energieleiter (11) liegt koaxial zum ersten Energieleiter (2), so daß er die Signalleiter (6) umgibt, von denen er durch eine zweite isolierende Hülle (9) getrennt ist,
- eine äußere Schutzhülle (13, 14) umgibt den zweiten Energieleiter (11).

2. Kabel nach Anspruch 1, dadurch gekennzeichnet, daß die erste und die zweite isolierende Hülle (5, 9) je aus einem Band geringer Dicke in Bezug auf den Durchmesser der Signalleiter (6) bestehen.

3. Kabel nach einem der Ansprüche 1 oder 2, dadurch gekennzeichnet, daß ein dritter Energieleiter koaxial zum zweiten Energieleiter (11) angeordnet und von diesem durch eine dritte isolierende Hülle, eine Schicht von Signalleitern und eine vierte isolierende Hülle getrennt ist, wobei die äußere Schutzhülle (13, 14) den dritten Energieleiter umgibt.

4. Kabel nach einem der Ansprüche 1 oder 2, dadurch gekennzeichnet, daß ein dritter Energieleiter koaxial zum zweiten Energieleiter (11) angeordnet und von diesem durch eine weitere isolierende Hülle getrennt ist, wobei die äußere Schutzhülle (13, 14) den dritten Energieleiter umgibt.

5. Kabel nach einem der Ansprüche 1 bis 4, dadurch gekennzeichnet, daß die Energieleiter vieladrig sind.

6. Kabel nach Anspruch 5, dadurch gekennzeichnet, daß die die Energieleiter abgesehen vom ersten Energieleiter bildenden Adern spiralförmig um die entsprechenden isolierenden Hüllen gewickelt sind.

7. Kabel nach einem der Ansprüche 1 bis 6, dadurch gekennzeichnet, daß die Signalleiter vieladrig sind.

8. Kabel nach einem der Ansprüche 1 bis 7, dadurch gekennzeichnet, daß
- der erste Energieleiter (2) von einer Verlitzung aus 19 Litzen (3) gebildet wird, die je aus einer Verlitzung von 67 leitenden Drähten (4) je eines Durchmessers gleich 0,1 mm bestehen,
- jeder der Signalleiter (6) von einer Litze aus 19 leitenden Drähten (7) je eines Durchmessers von 0,1 mm gebildet wird, wobei die Litze mittels einer Hülle aus Äthylen-Tetrafluoräthylen (9) mit einem Außendurchmesser von 0,79 mm isoliert wird,
- der zweite Energieleiter (11) aus 24 Litzen oder Adern (10) besteht, die je aus 37 leitenden Drähten (12) mit je einem Durchmesser von 0,12 mm bestehen,
- die erste und die zweite isolierende Hülle (5, 9) je aus einem Polytetrafluoräthylen-Band mit einer Dicke von 50 µm bestehen,
- die äußere Hülle aus einem Polyesterband (13) mit einer Dicke von 0,17 mm besteht, über der eine Polyurethanhülle (14) mit einer Dicke von 0,8 mm liegt.

## Claims

1. A combined communications and power cable comprising at least two power conductors and a plurality of insulated electric conductors for transmitting data, the cable being characterized in that said conductors are disposed as follows:
• a first of said power conductors (2) occupies an axial position along said cable (1);
• said data transmission conductors (6) form a coaxial ring about said first power conductor (2) and they are wound helically over a first insulating envelope (5) covering said first power conductor;
• said second power conductor (11) is coaxial with said first power conductor (2) so as to surround said data transmission conductors (6) from which it is separated by a second insulating envelope (9); and
• an outer protective sheath (13, 14) surrounds said second power conductor (11).

2. A cable according to claim 1, characterized in that each of said first and second insulating envelopes (5, 9) is constituted by a tape that is thin relative to the diameter of said data transmission conductors (6).

3. A cable according to claim 1 or 2, characterized in that a third power conductor is disposed coaxially about said second power conductor (11) and is separated therefrom by a third insulating envelope, a layer of data transmission conductors, and a fourth insulating envelope, said outer protective sheath (13, 14) then surrounding said third power conductor.

4. A cable according to claim 1 or 2, characterized in that a third power conductor is disposed coaxially about said second power conductor (11) and is separated therefrom by another insulating envelope, said outer protective sheath (13, 14) then surrounding said third power conductor.

5. A cable according to any one of claims 1 to 4, characterized in that said power conductors are multistrand conductors.

6. A cable according to claim 5, characterized in that said wires constituting the power conductors other than said first power conductor are wound helically around said corresponding insulating envelopes.

7. A cable according to any one of claims 1 to 6, characterized in that said data transmission conductors are multistrand conductors.

8. A cable according to any one of claims 1 to 7, characterized in that:
• said first power conductor (2) is made up of 19 stranded wires (3) each made up of 67 twisted-together conductor strands (4) each having a diameter of 0.1 mm;
• each of said data transmission conductors (6) is constituted by a stranded wire of 19 conductor strands (7) each of diameter equal to 0.1 mm, said stranded wire being insulated by means of a sheath of ethylenetetrafluoroethylene (8) having an outside diameter equal to 0.79 mm;
• said second power conductor (11) is constituted by 24 stranded wires (10) each made up of 37 conductor strands (12) each having a diameter of 0.12 mm;
• each of said first and second insulating envelopes (5, 9) is constituted by a polytetrafluoroethylene tape having a thickness of 50 µm; and
• said outer sheath is constituted by a polyester tape (13) having a thickness of 0.17 mm and having a polyurethane sheath (14) with a thickness of 0.8 mm superposed thereon.
